# EUROPÄISCHE PATENTSCHRIFT

(11) **EP 1 985 464 B1**
(45) Veröffentlichungstag und Bekanntmachung des Hinweises auf die Patenterteilung: **18.05.2011**
(21) Anmeldenummer: 08007440.4
(22) Anmeldetag: 16.04.2008
(51) Int. Cl.: B44C 5/04

(54) **Bauplatte, insbesondere Fußbodenpaneel, und Verfahren zu deren Herstellung**
Construction plate, in particular floor panel and method for its production
Panneau de construction, en particulier panneau de sol et son procédé de fabrication

(30) Priorität: 27.04.2007 DE 102007019978
(43) Veröffentlichungstag der Anmeldung: 29.10.2008
(73) Patentinhaber: Kronotec AG, 6006 Luzern (CH)
(72) Erfinder:
(74) Vertreter: Rehmann, Thorsten

(56) Entgegenhaltungen:
- EP-A- 1 681 146
- EP-A- 1 859 912
- WO-A-01/48333
- WO-A-03/095202
- DE-A1- 10 252 863
- DE-A1-102004 053 131
- DE-B3- 10 344 598
- DE-U1-202005 020 890

## Beschreibung

Die Erfindung betrifft eine Bauplatte, insbesondere ein Fußbodenpaneel, mit einem aus mindestens einer oberen Schicht und einer unteren Schicht aus mit einem Klebstoff beleimten und miteinander verpressten Holzfasern oder Holzspänen bestehenden Kern, die auf mindestens ihrer Oberseite mit einem Dekor versehen ist, das mit einer Versiegelungsschicht abgedeckt ist, in die eine zu dem Dekor korrespondierende Struktur eingeprägt ist.

Eine derartige Bauplatte ist beispielsweise aus der DE 102 52 863 bekannt. Bauplatten mit einem Kern aus Holzwerkstoff sind als Laminatpaneele seit vielen Jahren als Parkettsubstitution im Handel. Neben mechanischen und hygroskopischen Anforderungen müssen Fußbodenpaneele auch hohen Anforderungen an Optik und Haptik genügen. Die Hauptaufgabe besteht diesbezüglich darin, den Eindruck eines natürlichen Werkstoffs, beispielsweise Holz oder Stein, zu erwecken. Aber auch Fantasiedekore finden Verwendung.

Deshalb weisen gattungsgemäße Fußbodenpaneele nicht nur eine Dekorschicht auf, die als separate bedruckte Papierlage ausgebildet oder direkt auf den Kern des Paneels aufgedruckt sein kann, sondern verfügen außerdem über ein in die Oberfläche geprägtes Relief. Diese Oberflächenstruktur kann flächig und/oder fein ausgebildet sein, wobei beide Strukturen sich überlappen können. Bei hochwertigen Produkten sind sie exakt auf das darunter liegende Dekor abgestimmt. Der Fachmann spricht dann von einer dekorsynchronen Oberflächenstruktur.

Die DE 102 20 501 offenbart eine direkt laminierte Platte, bei der ein trockenes Papier ohne Harzimprägnierung als Dekorpapier verwendet wird und das ein großes Aufsaugvermögen für das Harz der Klebeschicht, mit der das Dekorpapier auf dem Kern befestigt wird, aufweist. An tief eingeprägten Stellen der Deckschicht kann das Dekorpapier in die Klebeschicht eintauchen, ohne gegen eine harte Oberfläche des Kerns gequetscht zu werden. Auf diese Weise soll eine schonende Verarbeitung des Dekorpapiers bei der Heißverpressung möglich sein.

Nachteilig ist, dass derartige Oberflächenstrukturen in ihrer Tiefe begrenzt sind. Herkömmlicherweise weisen sie eine Tiefe von etwa 100 µm auf. Tiefere Strukturen sind, wenn überhaupt, nur mit erhöhten Presskräften und langen Presszeiten erreichbar. Größere Presskräfte erfordern aufwändige Pressen und verstärkte Werkzeuge. Lange Presszeiten wirken sich nachteilig auf die mechanischen Eigenschaften der Trägerplatte aus Holzwerkstoff aus.

Die AT 367 137 offenbart eine witterungsbeständige Platte aus Holzfaserwerkstoffen, die sich dadurch auszeichnet, dass sie aus dem die Formgebung und -stabilität bewirkenden lignozellulosehaltigen Fasern und/oder Spänen und/oder anderweitig aufbereiteten organischen Rohstoffen, Bindemitteln und Zusätzen zusammengesetzten Trägermaterial einerseits und einer fest haftenden Außenschicht aus der Gruppe witterungsbeständiger vulkanisierbarer Elastomeren andererseits besteht, die ohne zusätzliches Verbinden des Medium vorwiegend durch gegenseitige mechanische Verankerung in den einander zugekehrten Randzonen von Trägersubstanz und Außenbeschichtung fest miteinander verbunden sind.

Die DE 103 44 589 offenbart ein Verfahren zum Herstellen einer Bauplatte aus mehreren Lagen aus mit einem Klebstoff beleimten und zu einem Kern miteinander verpressten Holzfasern oder Späne, die zumindest in der letzten Lage mit einem thermoplastischen Kleber beleimt werden. Möglich ist auch eine Verwendung von sowohl thermo- als auch duroplastischem Klebstoff.

Von dieser Problemstellung ausgehend kommt der Erfindung die Aufgabe zu, eine gattungsgemäße Bauplatte so zu verbessern, dass sie tiefere Oberflächenstrukturen aufweist, und ein Verfahren zur ihrer Herstellung anzugeben.

Erfindungsgemäß wird dies dadurch erreicht, dass die Späne der oberen Schicht des Kerns mit einem Klebstoff beleimt sind, der thermoplastische Eigenschaften aufweist, und die obere Schicht zumindest unmittelbar unter dem Dekor eingeformte Vertiefungen aufweist.

Die Zusammensetzung des Klebstoffes für die obere Schicht ist vorteilhafterweise eine andere als die Zusammensetzung des Klebstoffes für die untere Schicht. Dabei weist der Klebstoff für die obere Schicht bessere thermoplastische Eigenschaften auf als der Klebstoff für die untere Schicht.

Der Klebstoff für die obere Schicht enthält dabei vorzugsweise allein oder in beliebiger Kombination:
- ein PF-Novolak und/oder
- eine Acrylat-Dispersion und/oder
- eine Ethylenvinylacetat-Dispersion (EVA) und/oder
- eine Polyvinylacetat-Dispersion (PVAc) und/oder
- einen Polyvinylalkohol (PVA) und/oder
- ein silanbasiertes System.

Wird ein solcher Kern zur Herstellung einer Bauplatte verwendet, werden durch die erhöhte Temperatur und den erhöhten Druck beim abschließenden Verpressen der Trägerplatte mit dem Dekor und der Verschleißschutzschicht die erhöhten thermoplastischen Eigenschaften der oberen Schicht aktiviert. Diese Schicht aus mit einem thermoplastische Eigenschaften aufweisenden Klebstoff beleimten Holzfasern oder Holzspänen weist eine erhöhte Plastizität auf, so dass eine Nachverformung möglich ist. Die obere Schicht des Kerns der Bauplatte bildet daher eine nachverformbare Schicht. Durch ihre erhöhte Plastizität können tiefe Oberflächenstrukturen einfach in die Bauplatte eingeprägt werden.

Vorzugsweise beträgt die Dicke der nachverformbaren Schicht etwa ein Drittel der Dicke des Holzwerkstoffkerns. Da die erhöhte Plastizität des Kerns nur in der obersten Schicht des Kerns benötigt wird, können auf diese Weise Kosten gespart werden.

Vorzugsweise beträgt die Tiefe der in die Oberfläche eingeprägten Oberflächenstruktur zumindest teilweise mehr als 500 µm. Um einen einem natürlichen Werkstoff möglichst ähnlichen Eindruck zu schaffen, ist das Relief auf das Dekor der Dekorschicht abgestimmt.

Die Dekorschicht kann als eine bedruckte Papierlage ausgebildet sein, die auf den Holzwerkstoffkern aufgelegt und später verpresst wird. Vorteilhafterweise ist die Dekorschicht als mindestens eine direkt auf den Kern aufgedruckte Farbschicht ausgebildet. Hierbei können sowohl analoge als auch digitale Druckverfahren zur Anwendung kommen.

Die Dekorschicht ist mit einer Versiegelungsschicht abgedeckt. Sie kann aus mindestens einer Schicht härtbarem Lack bestehen. Vorzugsweise besteht die Versiegelungsschicht aus mindestens einer Schicht transparentem Kunstharz, beispielsweise auf der Basis UF, MF oder MUF. Optional können diesen Schichten Zusätze, beispielsweise Korund, beigemischt werden, die die Abriebfestigkeit der Harzschichten erhöhen.

Die Versiegelungsschicht kann auch als harzgetränktes Overlay ausgebildet sein. Auf der Unterseite des Holzwerkstoffkerns ist vorteilhafterweise ein Gegenzug aufgebracht. Dieser Gegenzug kann als harzgetränkte Papierlage ausgebildet sein. Vorzugsweise besteht er aus mindestens einer direkt auf die Unterteile aufgebrachten Lack- oder Harzschicht. Seine Schichtdicken richten sich nach dem Auftrag auf der Oberseite des Holzwerkstoffkerns, um einen Verzug der Platte auszuschließen.

Das erfindungsgemäße Verfahren zur Herstellung einer Bauplatte aus mehreren Lagen gestreuter, mit einem Klebstoff beleimter und zu einem Kern verpresster Holzfasern oder Holzspäne sieht vor, dass die Holzfasern oder Holzspäne für zumindest die letzte Lage mit einem thermoplastische Eigenschaften aufweisenden Klebstoff beleimt werden und dass auf die Oberseite des Kerns eine Dekorschicht und darauf eine Versiegelungsschicht und auf die Unterseite des Kerns ein Gegenzug aufgebracht wird und dieser Aufbau unter Druck und Temperatureinwirkung verpresst wird, wobei in die Versiegelungsschicht eine so tiefe Oberflächenstruktur eingeprägt wird, dass sich die Schicht zumindest unmittelbar unter dem Dekor verformt. Vorteilhafterweise werden nur die Holzfasern oder Holzspäne der letzten Lage mit einem thermoplastische Eigenschaften aufweisenden Klebstoff beleimt. Die erhöhte Plastizität der nachverformbaren Schicht wird beim späteren Einpressen eines Tiefenreliefs (Oberflächenstruktur) nur in der obersten Schicht des Kerns benötigt, sodass auf diese Weise Produktionskosten eingespart werden können.

Vorzugsweise wird der thermoplastische Eigenschaften aufweisende Klebstoff zusätzlich zu einem duroplastische Eigenschaften aufweisenden Klebstoff auf die Fasern oder Späne aufgebracht. Dabei können zunächst alle Holzfasern oder Holzspäne, die bei der Herstellung der Bauplatte Verwendung finden sollen, mit einem duroplastische Eigenschaften aufweisenden Klebstoff beleimt werden, bevor ein Teil dieser Holzspäne oder Holzfasern abgezweigt wird und zusätzlich mit einem thermoplastische Eigenschaften aufweisenden Klebstoff beleimt wird. Diese abgezweigten Holzspäne oder Holzfasern werden später, gegebenenfalls nach vorheriger Auflösung, als letzte Schicht der gestreuten Matte aufgestreut, die aus den Holzspänen oder Holzfasern gebildet wird, die nicht mit einem thermoplastische Eigenschaften aufweisenden Klebstoff beleimt worden sind.

Anhand einer Zeichnung sollen nun Ausführungsbeispiele der Erfindung näher erläutert werden.

Es zeigt:
- Fig. 1 -: eine Draufsicht auf eine Bauplatte;
- Fig. 2 -: einen Schnitt durch die Bauplatte entlang der Linie A-A in Fig. 1;
- Fig. 3 -: einen vergrößerten Ausschnitt aus Fig. 2.

Bauplatten aus einem Holzwerkstoff werden hergestellt, indem zunächst Holzfasern oder Holzspäne mit einem herkömmlichen Klebstoff beleimt und getrocknet werden - was nachfolgend noch näher erläutert werden wird. Die so vorbereiteten Fasern oder Späne werden in mehreren Lagen zu einem Kuchen (Matte) gestreut, wobei sich die Hauptrichtung der Fasern oder Späne der einzelnen Lagen kreuzen. Dieser Kuchen wird beispielsweise endlos gestreut und einer kontinuierlichen Presse zugeführt, in der er dann unter Druck und Temperatureinwirkung zu einer Platte in der gewünschten Stärke gepresst wird. Dabei härtet der mit den Fasern/Spänen verbundene duroplastische Klebstoff aus. Die so endlos hergestellte Trägerplatte wird anschließend aufgeteilt und kann dann weiter veredelt werden, in dem beispielsweise auf die Oberseite ein Dekor und eine Verschleißschutzschicht aufgelegt und anschließend mit dem Kern (der Trägerplatte) verpresst wird. Diese Bauplatte kann dann weiter aufgeteilt werden zu Möbelplatten oder Fußbodenpaneelen.

Die erfindungsgemäße Bauplatte, in diesem Fall ein Fußbodenpaneel 1 besteht aus dem Kern 8, der auf dem Kern 8 aufgebrachten Dekorschicht 4, die von einer Versiegelungsschicht 5 abgedeckt ist und dem auf der Unterseite des Kernes 8 aufgebrachten Gegenzug 7. In die Versiegelungsschicht 5 ist eine Oberflächenstruktur 6 eingeprägt, die zu dem Dekor 4 (beispielsweise eine Holzmaserung) korrespondiert. Der Kern 8 besteht aus einer unteren Schicht 2 und einer oberen Schicht 3. Die untere Schicht 2 besteht aus herkömmlich beleimten Holzfasern oder Holzspänen und die obere Schicht 3 besteht aus Holzspänen oder Holzfasern, die allein oder zusätzlich mit einem thermoplastische Eigenschaften aufweisenden Klebstoff beleimt sind.
Um das Paneel 1 mit anderen Paneelen verbinden zu können, ist es an je zwei Seiten mit einer Nut 11 und einer Feder 12 versehen.

Wie Figur 3 entnehmbar ist, ist die obere Schicht 3 unmittelbar unter der Dekorschicht 4 verformt, was beim Prägen der Oberflächenstruktur 6 in die Versiegelungsschicht 5 bzw. beim Verpressen von Dekorschicht 4 sowie Versiegelungsschicht 5 und Gegenzug 7 mit dem Kern 8 erzeugt wurde. Dadurch, dass die obere Schicht 3 den Klebstoff mit thermoplastischen Eigenschaften erhält, ist sie nachverformbar, sodass sich Oberflächenstrukturen 6 mit einer Tiefe von mehr als 500 µm beim Prägen einstellen können, ohne dass gegenüber der bisherigen Plattenveredelung Pressen mit höheren Drücken benutzt oder längere Presszeiten notwendig wären.

Als herkömmliche Klebstoffe zur Herstellung von Faserplatten, Spanplatten und OSB (Oriented Standboard) werden UF- oder MUF-Klebstoffe eingesetzt. Bei der Herstellung von Spanplatten und OSB sind weiterhin herkömmliche Klebstoffe MUPF- und PMDI-Klebstoffe.

Als weiterer Klebstoff zur Verbesserung der Nachverformbarkeit wird entweder ein PF-Novolak, eine Acrylat-Dispersion, eine Ethylenvinylacetat-Dispersion (EVA), eine Polyvinylacetat-Dispersion (PVAc), ein Polyvinylalkohol (PVA) und/oder silanbasierte Systeme eingesetzt. Die vorgenannten Klebstoffe können auch beliebig einzeln oder zu mehreren kombiniert werden.

Da der weitere Klebstoff zusätzlich Kosten verursacht, ist es vorteilhaft, wenn die Beigabe nur auf den Teil des Kerns 8 beschränkt wird, der nachverformt werden soll. Dabei handelt es sich um einen Bereich von 1-2 mm, was etwa einem Bereich von 10-30 % der Plattendicke entspricht.

Die Herstellung einer Holzfaserplatte als Trägerplatte (Holzwerkstoffkern) erfolgt dadurch, dass bei der Beleimung der Fasern, die anschließend zu dem Kuchen gestreut werden sollen, ein Teil von dem eigentlichen Faserstrom abgezweigt wird, der gesondert beleimt und zumindest als letzte Lage auf eine zuvor aus dem eigentlichen Faserstrom gelegte Fasermatte als Deckschicht aufgestreut wird. Die Holzfaserplatte wird danach herkömmlich hergestellt. Sie weist aber die nachverformbare Deckschicht auf.

Abweichend von den üblichen Verfahren zur Herstellung derartiger Holzfaserplatten ist vorgesehen, nach dem Trocknen der herkömmlich beleimten Fasern einen Anteil abzuzweigen und in einer weiteren Beleimungsstation einer so genannten Trockenbeleimung mit einem weiteren Klebstoff zu beleimen. Die nachverformbare Schicht kann die letzte Lage sein. Es können selbstverständlich aber auch mehrere Lagen gestreut werden, die zusätzlich beleimt sind und die nachverformbare Schicht bilden sollen, was davon abhängt, welche Schichtdicke gewünscht ist. Da es erfindungsgemäß auf die Nachverformbarkeit des Kerns 8 unmittelbar unter der Dekorschicht 4 ankommt, kann selbstverständlich auch der Kern 8 vollständig aus Holzfasern oder Holzspänen bestehen, die mit einem Klebstoff beleimt sind, der thermoplastische Eigenschaften aufweist.

Wenn vorstehend von thermoplastischen Eigenschaften bzw. besseren thermoplastischen Eigenschaften gesprochen ist, ist dabei zu berücksichtigen, dass bezüglich des Klebstoffes, der für die Beleimung verwendet wird nicht strikt zwischen einem Duroplast und einem Thermoplast unterschieden werden kann. Die vorstehend erläuterten zusätzlichen Klebstoffe sind thermoplastisch. Werden sie zusätzlich zu den herkömmlich bei der Beleimung eingesetzten Klebstoffen verwendet, werden bessere thermoplastische Eigenschaften erzeugt. Wie hoch die thermoplastischen Eigenschaften sein müssen, hängt davon ab, welche Strukturtiefen gepresst werden sollen bzw. wie hoch der Verformungsgrad des Kerns 8 unmittelbar unter der Dekorschicht 4 sein soll.

### Bezugszeichenliste

- 1: Bodenpaneel
- 2: untere Schicht
- 3: obere Schicht
- 4: Dekorschicht
- 5: Versiegelungsschicht
- 6: Oberflächenstruktur
- 7: Gegenzug
- 8: Kern
- 11: Nut
- 12: Feder

## Patentansprüche

1. Bauplatte, insbesondere Fußbodenpaneel, mit einem aus mindestens einer oberen Schicht (3) und einer unteren Schicht (2) aus mit einem Klebstoff beleimten und miteinander verpressten Holzfasern oder Holzspänen bestehenden Kern (8), die auf mindestens ihrer Oberseite mit einem Dekor (4) versehen ist, das mit einer Versiegelungsschicht (5) abgedeckt ist, und in die Versiegelungsschicht (5) eine zu dem Dekor (4) korrespondierende Oberflächenstruktur (6) eingeprägt ist, **dadurch gekennzeichnet, dass** zumindest die Fasern oder Späne der oberen Schicht (3) mit einem Klebstoff beleimt sind, der thermoplastische Eigenschaften aufweist, und die obere Schicht (3) zumindest unmittelbar unter dem Dekor (4) eingeformte Vertiefungen aufweist.

2. Bauplatte nach Anspruch 1, **dadurch gekennzeichnet, dass** die Zusammensetzung des Klebstoffes für die obere Schicht (3) eine andere ist als die Zusammensetzung des Klebstoffs für die untere Schicht (2).

3. Bauplatte nach Anspruch 2, **dadurch gekennzeichnet, dass** der Klebstoff für die obere Schicht (3) bessere thermoplastische Eigenschaften aufweist als der Klebstoff für die untere Schicht (2).

4. Bauplatte nach einem oder mehreren der Ansprüche 1 bis 3, **dadurch gekennzeichnet, dass** der Klebstoff für die obere Schicht (3) zumindest allein oder in beliebiger Kombination enthält:
- ein PF-Novolak und/oder
- eine Acrylat-Dispersion und/oder
- eine Ethylenvinylacetat-Dispersion (EVA) und/oder
- eine Polyvinylacetat-Dispersion (PVAc) und/oder
- einen Polyvinylalkohol (PVA) und/oder
- ein silanbasiertes System.

5. Bauplatte nach einem oder mehreren der Ansprüche 1. bis 4, **dadurch gekennzeichnet, dass** die Dicke der nachverformbaren Schicht (3) des Kerns (8) etwa ein Drittel der Dicke des Kerns (8) beträgt.

6. Bauplatte nach einem oder mehreren der vorstehenden Ansprüche, **dadurch gekennzeichnet, dass** die Oberflächenstruktur (6) zumindest teilweise eine Tiefe von mindestens 500 µm aufweist.

7. Bauplatte nach einem oder mehreren der vorstehenden Ansprüche, **dadurch gekennzeichnet dass** das Dekor (4) als bedruckte Papierlage ausgebildet ist.

8. Bauplatte nach einem oder mehreren der Ansprüche 1 bis 6, **dadurch gekennzeichnet, dass** das Dekor (4) als mindestens eine direkt auf den Kern (8) gedruckte Farbschicht ausgebildet ist.

9. Bauplatte nach einem oder mehreren der vorstehenden Ansprüche, **dadurch gekennzeichnet, dass** die Versiegelungsschicht (5) aus mindestens einer durch UV- oder Elektronenstrahl härtbaren Lackschicht besteht.

10. Bauplatte nach einem oder mehreren der Ansprüche 1 bis 7, **dadurch gekennzeichnet, dass** die Versiegelungsschicht (5) aus mindestens einer Harzschicht, vorzugsweise auf der Basis UF, MF, MUF besteht.

11. Bauplatte nach Anspruch 10, **dadurch gekennzeichnet, dass** der Versiegelungsschicht (5) abriebfeste Partikel, beispielsweise Korund, beigemischt sind.

12. Bauplatte nach einem oder mehreren der Ansprüche 1 bis 8, **dadurch gekennzeichnet, dass** die Versiegelungsschicht (5) als harzgetränktes Overlay ausgebildet ist.

13. Bauplatte nach einem oder mehreren der vorstehenden Ansprüche, **dadurch gekennzeichnet, dass** auf die Unterseite des Kerns (8) ein Gegenzug (7) aufgetragen ist.

14. Bauplatte nach Anspruch 13, **dadurch gekennzeichnet, dass** der Gegenzug (7) als harzgetränkte Papierlage ausgebildet ist.

15. Bauplatte nach Anspruch 13, **dadurch gekennzeichnet, dass** der Gegenzug (7) als direkt aufgetragene Lack- oder Harzschicht ausgebildet ist.

16. Verfahren zur Herstellung einer Bauplatte aus mehreren Lagen gestreuter, mit einem Klebstoff beleimter und zu einem Kern (8) miteinander verpresster Holzfasern oder Holzspäne, bei dem auf die Oberseite des Kerns (8) eine Dekorschicht (4) und darauf eine Versiegelungsschicht und auf die Unterseite des Kerns (8) ein Gegenzug (7) aufgebracht wird und dieser Aufbau unter Druck und Temperatureinwirkung verpresst wird, wobei in die Versiegelungsschicht (5) eine Oberflächenstruktur (6) eingeprägt wird, **dadurch gekennzeichnet, dass** die Holzfasern oder Holzspäne für zumindest die letzte Lage mit einem thermoplastische Eigenschaften aufweisenden Klebstoff beleimt werden und die Oberflächenstruktur so tief ist, dass sich die Schicht (3) zumindest unmittelbar unter dem Dekor (4) verformt.

17. Verfahren nach Anspruch 16, **dadurch gekennzeichnet, dass** nur die Holzfasern oder Holzspäne für die letzte Lage mit einem thermoplastische Eigenschaften aufweisenden Klebstoff beleimt werden.

18. Verfahren nach Anspruch 16 oder 17, **dadurch gekennzeichnet, dass** der thermoplastische Eigenschaften aufweisende Klebstoff zusätzlich zu einem duroplastischen Eigenschaften aufweisenden Klebstoff auf die Holzfasern oder Holzspäne aufgebracht wird.

## Claims

1. Building board, in particular floor panel, with a core (8) which consists of at least an upper layer (3) and a lower layer (2) made of wood fibres or wood chips glued with an adhesive and pressed together, said board being provided on at least its upper side with a decoration (4), which is covered with a sealing layer (5), and a surface structure (6) corresponding to the decoration (4) is embossed into the sealing layer (5), **characterised in that** at least the fibres or chips of the upper layer (3) are glued with an adhesive having thermoplastic properties, and the upper layer has indentations formed at least directly under the decoration (4).

2. Building board according to claim 1, **characterised in that** the composition of the adhesive for the upper layer (3) is different from the composition of the adhesive for the lower layer (2).

3. Building board according to claim 2, **characterised in that** the adhesive for the upper layer (3) has better thermoplastic properties than the adhesive for the lower layer (2).

4. Building board according to any one or more of claims 1 to 3, **characterised in that** the adhesive for the upper layer (3) at least contains, alone or in any combination:
- a PF Novolak and/or
- an acrylate dispersion and/or
- an ethylene vinyl acetate dispersion (EVA) and/or
- a polyvinyl acetate dispersion (PVAc) and/or
- a polyvinyl alcohol (PVA) and/or
- a silane-based system.

5. Building board according to any one or more of claims 1 to 4, **characterised in that** the thickness of the post-formable layer (3) of the core (8) is approximately one third of the thickness of the core (8).

6. Building board according to any one or more of the preceding claims, **characterised in that** the surface structure (6) at least in part has a depth of at least 500 µm.

7. Building board according to any one or more of the preceding claims, **characterised in that** the decoration (4) is configured as a printed paper ply.

8. Building board according to any one or more of claims 1 to 6, **characterised in that** the decoration (4) is configured as at least one paint layer directly printed on the core (8).

9. Building board according to any one or more of the preceding claims, **characterised in that** the sealing layer (5) consists of at least one varnish layer hardenable by UV or electron beams.

10. Building board according to any one or more of claims 1 to 7, **characterised in that** the sealing layer (5) consists of at least one resin layer, preferably based on UF, MF, MUF.

11. Building board according to claim 10, **characterised in that** abrasion-resistant particles, for example corundum, are mixed into the sealing layer (5).

12. Building board according to any one or more of claims 1 to 8, **characterised in that** the sealing layer (5) is configured as a resin-impregnated overlay.

13. Building board according to any one or more of the preceding claims, **characterised in that** a counteracting layer (7) is applied to the lower side of the core (8).

14. Building board according to claim 13, **characterised in that** the counteracting layer (7) is configured as a resin-impregnated paper ply.

15. Building board according to claim 13, **characterised in that** the counteracting layer (7) is configured as a directly applied varnish or resin layer.

16. Method for producing a building board made of a plurality of plies of scattered wood fibres or wood chips glued with an adhesive and pressed together into a core (8), wherein a decoration layer (4) is applied to the upper side of the core (8) and a sealing layer is applied thereon and a counteracting layer (7) is applied to the lower side of the core (8), and this structure is pressed under the influence of pressure and temperature, a surface structure (6) being embossed into the sealing layer (5), **characterised in that** the wood fibres or wood chips for at least the last ply are glued with an adhesive having thermoplastic properties and the surface structure is so deep that the layer (3) deforms at least directly under the decoration (4).

17. Method according to claim 16, **characterised in that** only the wood fibres or wood chips for the last ply are glued with an adhesive having thermoplastic properties.

18. Method according to claim 16 or 17, **characterised in that** the adhesive having thermoplastic properties is applied to the wood fibres or wood chips in addition to an adhesive having thermosetting properties.

## Revendications

1. Panneau de construction, en particulier panneau de plancher, comprenant une âme (8) formée d'au moins une couche supérieure (3) et une couche inférieure (2) en fibres de bois ou copeaux de bois encollés avec une colle et pressés ensemble, âme qui est munie au moins sur sa face supérieure d'un décor (4) qui est recouvert d'une couche de vitrification (5) et une structure de surface (6) correspondant au décor (4) est estampée dans la couche de vitrification (5), **caractérisé en ce qu'**au moins les fibres ou copeaux de la couche supérieure (3) sont encollés avec une colle qui présente des propriétés thermoplastiques et la couche supérieure (3) présente des renfoncements formés au moins juste en-dessous du décor (4).

2. Panneau de construction selon la revendication 1, **caractérisé en ce que** la composition de la colle pour la couche supérieure (3) est autre que la composition de la colle pour la couche inférieure (2).

3. Panneau de construction selon la revendication 2, **caractérisé en ce que** la colle pour la couche supérieure (3) présente de meilleures propriétés thermoplastiques que la colle pour la couche inférieure (3).

4. Panneau de construction selon l'une ou plusieurs des revendications 1 à 3, **caractérisé en ce que** la colle pour la couche supérieure (3) contient au moins, seul ou dans une combinaison quelconque :
- un novalac PF et/ou
- une dispersion acrylate et/ou
- une dispersion éthlyvinylacétate (EVA) et/ou
- une dispersion polyvinylacétate (PVAc) et/ou
- un polyvinylalcool (PVA) et/ou
- un système à base de silane.

5. Panneau de construction selon l'une ou plusieurs des revendications 1 à 4, **caractérisé en ce que** l'épaisseur de la couche (3) post-déformable de l'âme (8) s'élève à environ un tiers de l'épaisseur de l'âme (8).

6. Panneau de construction selon l'une ou plusieurs des revendications précédentes, **caractérisé en ce que** la structure de surface (6) présente au moins partiellement une profondeur d'au moins 500 µm.

7. Panneau de construction selon l'une ou plusieurs des revendications précédentes, **caractérisé en ce que** le décor (4) est formé par une couche de papier imprimée.

8. Panneau de construction selon l'une ou plusieurs des revendications 1 à 6, **caractérisé en ce que** le décor (4) est formé par au moins une couche d'encre imprimée directement sur l'âme (8).

9. Panneau de construction selon l'une ou plusieurs des revendications précédentes, **caractérisé en ce que** la couche de vitrification (5) consiste en au moins une couche de vernis durcissable par rayonnement électronique ou UV.

10. Panneau de construction selon l'une ou plusieurs des revendications 1 à 7, **caractérisé en ce que** la couche de vitrification (5) consiste en au moins une couche de résine, de préférence à base de UF, MF, MUF.

11. Panneau de construction selon la revendication 10, **caractérisé en ce que** des particules résistantes à l'usure, par exemple du corindon, sont incorporées dans la couche de vitrification (5).

12. Panneau de construction selon l'une ou plusieurs des revendications 1 à 8, **caractérisé en ce que** la couche de vitrification (5) est formée par un overlay imprégné de résine.

13. Panneau de construction selon l'une ou plusieurs des revendications précédentes, **caractérisé en ce qu'**une contretraction (7) est appliquée sur la face inférieure de l'âme (8).

14. Panneau de construction selon la revendication 13, **caractérisé en ce que** la contretraction (7) est formée par une couche de papier imprégnée de résine.

15. Panneau de construction selon la revendication 13, **caractérisé en ce que** la contretraction (7) est formée par une couche de résine ou de vernis directement appliquée.

16. Procédé de fabrication d'un panneau de construction formé de plusieurs couches de fibres de bois ou copeaux de bois répandus, encollés avec une colle et pressés ensemble en une âme (8), lors duquel on apporte sur la face supérieure de l'âme (8) une couche de décor (4) et par-dessus une couche de vitrification, et une contretraction (7) sur la face inférieure de l'âme (8), et l'on presse cette structure sous l'effet de la température et de la pression, une structure de surface (6) étant estampée dans la couche de vitrification (5), **caractérisé en ce que** l'on encolle les fibres de bois ou copeaux de bois pour au moins la dernière couche avec une colle présentant des propriétés thermoplastiques et la structure de surface est profonde au point que la couche (3) se déforme au moins juste en-dessous du décor (4).

17. Procédé selon la revendication 16, **caractérisé en ce que** l'on encolle uniquement les fibres de bois ou copeaux de bois pour la dernière couche avec une colle présentant des propriétés thermoplastiques.

18. Procédé selon la revendication 16 ou 17, **caractérisé en ce que** l'on apporte sur les fibres de bois ou copeaux de bois la colle présentant des propriétés thermoplastiques en plus d'une colle présentant des propriétés thermodurcissables.
